# EUROPÄISCHE PATENTSCHRIFT

(11) **EP 1 039 144 B1**
(45) Veröffentlichungstag und Bekanntmachung des Hinweises auf die Patenterteilung: **27.07.2005**
(21) Anmeldenummer: 99124451.8
(22) Anmeldetag: 08.12.1999
(51) Int. Cl.: F15B 13/02, F15B 11/16

(54) **Hydraulische Steuereinrichtung**
Hydraulic control device
Dispositif de commande hydraulique

(30) Priorität: 19.03.1999 DE 19912299
(43) Veröffentlichungstag der Anmeldung: 27.09.2000
(73) Patentinhaber: ROBERT BOSCH GMBH, 70442 Stuttgart (DE)
(72) Erfinder: Schumacher, Werner, 71679 Asperg (DE); Loedige, Heinrich, 71665 Vaihingen (DE)
(74) Vertreter: Thürer, Andreas

(56) Entgegenhaltungen:
- DE-A- 19 719 636
- FR-A- 2 546 983
- GB-A- 2 238 355
- JP-A- 50 044 523
- US-A- 4 665 939

## Beschreibung

### Stand der Technik

Die Erfindung geht aus von einer hydraulischen Steuereinrichtung mit den Merkmalen aus dem Oberbegriff des Patentanspruchs 1.

Aus der US-A 39 79 908 ist eine hydraulische Steuereinrichtung bekannt, bei der über ein Prioritätsventil ein erster Versorgungskreis eines Vorrangmotors mit einem Prioritätsstrom sowie ein zweiter Versorgungskreis eines Zusatzmotors mit dem Reststrom von Druckmittel versorgt werden. Das Prioritätsventil besitzt drei Wege und arbeitet mit einem von einer Feder belasteten Steuerschieber mit einer ersten Steuerkante für den Prioritätsstrom und einer zweiten Steuerkante für den Reststrom. Die Feder belastet den Steuerschieber in Richtung Vergrößerung des Durchflußquerschnitts zum ersten Versorgungskreis und in Richtung Verringerung des Durchflußquerschnitts zum zweiten Versorgungskreis. In Gegenrichtung wird der Steuerschieber von der an einer Meßblende des ersten Versorgungskreises auftretenden Druckdifferenz beaufschlagt. Bei einem Steuerschieber besteht ein fester Zusammenhang zwischen dem sich einstellenden Prioritätsstrom für den Vorrangmotor und dem Reststrom für den Zusatzmotor. Wird der Prioritätsstrom weiter zu geregelt, wird gleichzeitig der Reststrom weiter auf geregelt und umgekehrt. Ferner können vor allem Druckveränderungen im Vorrangmotor und/oder im Zusatzmotor dazu führen, daß der Prioritätsstrom ungewünscht beeinflußt wird. Verändert sich beispielsweise der Druck im Zusatzmotor, wirkt sich dies auf die Stellung des Steuerschiebers aus, wodurch ungewünschte Druckschwankungen im Prioritätsstrom entstehen. Ist der Vorrangmotor eine Lenkung eines Ackerschleppers, können Druckschwankungen im Prioritätsstrom zu kurzen Unterbrechungen einer Lenkverstellung und zu am Lenkrad spürbaren Stößen führen.

Auch aus der JP 50 044523 A ist eine hydraulische Steuereinrichtung bekannt, bei der ein erster Versorgungskreis eines Vorrangmotors sowie ein zweiter Versorgungskreis eines Zusatzmotors über ein Prioritätsventil, das als 3-Wege-Ventil mit einem von einer Feder belasteten Steuerschieber mit zwei Steuerkanten arbeitet, mit Druckmittel versorgt werden. Während bei der hydraulischen Steuereinrichtung nach der US-A 39 79 908 die Meßblende des ersten Versorgungskreises stromab der ersten Steuerkante des Prioritätsventils angeordnet ist, befindet sich bei der hydraulischen Steuereinrichtung nach der JP 50 044523 A die Meßblende stromauf der ersten Steuerkante.

Ferner ist aus der GB 2 238 355 A ein Prioritätsventil mit einem Steuerschieber bekannt, der in einem Pumpendeckel angeordnet ist.

Aus der DE 33 20 047 C2 ist eine hydraulische Steuereinrichtung mit einer Pumpe bekannt, die über einen Zulauf einen ersten Versorgungskreis für einen Vorrangmotor und einen zweiten Versorgungskreis für einen Zusatzmotor mit Druckmittel versorgt. In den ersten Versorgungskreis sind eine Drosselstelle und ein Steuerschieber geschaltet. Auf den Steuerschieber wirkt eine an der Drosselstelle abgreifbare Druckdifferenz entgegen einer Federkraft einer Feder. Die Feder belastet den Steuerschieber in Richtung einer Ausgangsstellung, in der die Verbindung zum Vorrangmotor aufgesteuert ist. Die Druckdifferenz belastet den Steuerschieber in Richtung einer Arbeitsstellung, in der die Verbindung zum Vorrangmotor zugesteuert ist.

Ferner besitzt die Steuereinrichtung einen zweiten Steuerschieber, der zwischen der Pumpe und dem zweiten Versorgungskreis angeordnet und von einer Feder mit einer Federkraft in Richtung einer Ausgangsstellung belastet ist, in der die Verbindung zum Zusatzmotor zugesteuert ist. In Richtung einer Arbeitsstellung ist der Steuerschieber von einer Druckdifferenz belastet, in der die Verbindung zum Zusatzmotor aufgesteuert ist. Die den zweiten Steuerschieber belastende Druckdifferenz wird ebenfalls an der im ersten Versorgungskreis angeordneten Drosselstelle abgegriffen, d.h. ein erster Abgriff liegt stromaufwärts und ein zweiter Abgriff stromabwärts der Drosselstelle des ersten Versorgungskreises.

Die Steuerschieber sind parallel geschaltet. Am ersten Steuerschieber und am zweiten Steuerschieber liegt die gleiche Druckdifferenz an, wodurch die Steuerschieber miteinander gekoppelt sind. Macht der erste Steuerschieber im ersten Versorgungskreis weiter zu, macht der zweite Steuerschieber gleichzeitig abhängig von einer Federkennlinie der auf den zweiten Steuerschieber wirkenden Feder weiter auf und umgekehrt. Die beiden Federn an den Steuerschiebern sind hinsichtlich Stärke und Kennlinie untereinander gleich ausgebildet.

Eine hydraulische Steuereinrichtung mit den Merkmalen aus dem Oberbegriff des Patentanspruchs 1 ist aus der DE 197 19 636 A1 bekannt. Diese hydraulische Steuereinrichtung weist eine erste Druckwaage auf, die zusammen mit einer Meßblende ein Stromregelventil bildet und deren Steuerschieber in Schließrichtung von dem Druck stromauf der Meßblende und in Öffnungsrichtung von dem Druck stromab der Meßblende und einer Feder beaufschlagt wird. Der Steuerschieber einer zweiten Druckwaage wird in Öffnungsrichtung an einer Wirkfläche vom Druck im Zulauf und in Schließrichtung an einer Wirkfläche von dem Druck stromab der Meßblende und von einer Feder beaufschlagt ist.

### Vorteile der Erfindung

Bei der erfindungsgemäßen hydraulischen Steuereinrichtung mit den Merkmalen des Patentanspruchs 1 ist die den zweiten Steuerschieber belastende Druckdifferenz im Zulauf und stromabwärts nach der im ersten Versorgungskreis angeordneten Drosselstelle abgegriffen. Der erste Steuerschieber und der zweite Steuerschieber sind mit unterschiedlichen Druckdifferenzen belastet, die zueinander verschiedene Werte annehmen können. Die Steuerschieber sind voneinander entkoppelt und können sich unabhängig voneinander einstellen, wodurch eine Steuereinrichtung für verschiedene Anwendungen bzw. Systeme genutzt werden kann. Eine Anpassung der Ventilanordnung kann vermieden werden. Ferner sind Wechselwirkungen im Übergangsbereich, wie Drucküberhöhungen und Druckeinbrüche vermeidbar.

Die auf den zweiten Steuerschieber wirkende Feder ist stärker ausgelegt als die auf den ersten Steuerschieber wirkende Feder. Günstig ist, daß der zweite Steuerschieber bei einer um etwa 2 bar größeren Druckdifferrenz zum Zusatzmotor öffnet als der erste Steuerschieber zum Vorrangmotor schließt. Es kann dadurch stets ein ausreichender Prioritätsstrom gewährleistet werden. Auch ist sichergestellt, daß unabhängig von der augenblicklichen Betriebssituation über die Drosselstelle stets die durch die Feder des ersten Steuerschiebers vorgegebene Druckdifferenz herrscht und damit der Druckmittelstrom zum ersten Versorgungskreis gleich bleibt.

In der Regel wird ein Deckel einer Pumpe vom Pumpendruck beaufschlagt und abhängig von der Steifigkeit durch den Pumpendruck verformt. In der Ausgestaltung der Erfindung nach Patentanspruch 2 sind die zwei Steuerschieber in einem Deckel der Pumpe anzuordnen. Trotz einer leichten Verformung des Pumpendeckels kann ein Klemmen der Steuerschieber vermieden und ein kleines Schieberspiel erreicht werden. Der Deckel kann weniger steif und kostengünstiger ausgeführt werden. Zusätzliche Bauteile und Kosten können eingespart werden.

Um Bauraum zu sparen, insbesondere bei der Anordnung in einem Deckel, ist vorteilhafterweise zumindest einer der Steuerschieber in Richtung der Feder becherförmig ausgebildet. Ist die Drosselstelle im ersten Versorgungskreis, an der die Druckdifferenz für den ersten Steuerschieber abgreifbar ist, im Deckel angeordnet, ist der Deckel bzw. die Pumpe ein Bauteil, das vorteilhaft separat gefertigt und auf seine Funktion überprüft und eingestellt werden kann. Fehler können frühzeitig erkannt und vermieden werden. Aufwendige Einstellarbeiten nach der Montage der Pumpe, beispielsweise in einem Kraftfahrzeug, können vermieden und die Endmontage kann beschleunigt werden.

### Zeichnung

In der Zeichnung sind Ausführungsbeispiele der Erfindung dargestellt.

### Es zeigen:

- Fig. 1: eine schematische Darstellung einer hydraulischen Steuereinrichtung,
- Fig. 2: einen Längsschnitt durch eine baulich ausgeführte Ventilanordnung und
- Fig. 3 u. 4: Varianten nach Fig. 2.

### Beschreibung der Ausführungsbeispiele

Fig. 1 zeigt eine schematische Darstellung einer hydraulischen Steuereinrichtung, wobei Fig. 2 eine entsprechend baulich ausgeführte Ventilanordnung zeigt. Die Steuereinrichtung besitzt eine Pumpe 10, die über einen Zulauf 12 einen ersten Versorgungskreis 14 für einen nicht näher dargestellten Vorrangmotor und einen zweiten Versorgungskreis 16 für einen nicht näher dargestellten Zusatzmotor mit Druckmittel versorgt. Die Pumpe kann auch vorteilhaft als Verstellpumpe ausgeführt sein. In den ersten Versorgungskreis 14 des Vorrangmotors ist eine regelbare Drosselstelle 18 bzw. Meßblende und ein 2-Wege-Drosselventil mit einem Steuerschieber 24 geschaltet.

Auf den Steuerschieber 24 wirkt eine an der Drosselstelle 18 abgreifbare Druckdifferenz entgegen einer Federkraft einer Feder 22. Die Druckdifferenz wird über eine Radialbohrung 84 und eine Axialbohrung 46 im Steuerschieber 24 stromabwärts vor der Drosselstelle 18 und über eine Steuerleitung 48 nach der Drosselstelle 18 abgegriffen (Fig. 2). Die Bohrungen 46, 84 münden in einer Steuerkammer 64, deren Druck auf eine der Feder 22 abgewandte Stirnseite 50 des Steuerschiebers 24 wirkt. Die Steuerleitung 48 mündet in einer Federkammer 66, deren Druck auf eine der Feder 22 zugewandte Stirnseite 52 des Steuerschiebers 24 wirkt. Die Feder 22 belastet den Steuerschieber 24 in Richtung einer Ausgangsstellung 28, in der die Verbindung zum Vorrangmotor aufgesteuert ist. Die Druckdifferenz belastet den Steuerschieber 24 entgegen der Federkraft in Richtung einer Arbeitsstellung 30, in der die Verbindung zum Vorrangmotor zugesteuert ist.

Ferner besitzt die Steuereinrichtung ein zweites 2-Wege-Drosselventil mit einem Steuerschieber 32, das zwischen der Pumpe 10 und dem zweiten Versorgungskreis 16 angeordnet ist. Der Steuerschieber 32 ist von einer Feder 40 mit einer Federkraft in Richtung einer Ausgangsstellung 36 belastet, in der die Verbindung zum Zusatzmotor zugesteuert ist. Ferner ist der Steuerschieber 32 von einer Druckdifferenz entgegen der Federkraft in Richtung einer Arbeitsstellung 38 belastbar, in der die Verbindung zum Zusatzmotor aufgesteuert ist. Erfindungsgemäß ist die den zweiten Steuerschieber 32 belastende Druckdifferenz im Zulauf 12 und stromabwärts nach der im ersten Versorgungskreis 14 angeordneten Drosselstelle 18 abgegriffen. Die Druckdifferenz wird mit einem ersten Abgriff im Zulauf 12 über eine Radialbohrung 86 und eine Axialbohrung 54 im Steuerschieber 32 und mit einem zweiten Abgriff stromabwärts nach der Drosselstelle 18 im ersten Versorgungskreis 14 über eine Steuerleitung 56 abgegriffen.

Die Bohrungen 54, 86 münden in einer Steuerkammer 68, deren Druck auf eine der Feder 40 abgewandte Stirnseite 58 des Steuerschiebers 32 wirkt. Die Steuerleitung 56 mündet in einer Federkammer 70, deren Druck auf eine der Feder 40 zugewandte Stirnseite 60 des Steuerschiebers 32 wirkt (Fig. 2). Um das dynamische Verhalten der Steuereinrichtung zu beeinflusen bzw. Schwingungen zu dämpfen, sind die Radialbohrungen 84, 86 als Drosseln ausgeführt und in den Steuerleitungen 48, 56 sind Drosselstellen 62 angeordnet.

Wird der Vorrangmotor nicht betätigt, d.h. die Zumeßdrossel 18 für den Vorrangskreis 14 ist geschlossen, baut sich in der Leitung 84, 12 ein Druck auf, der den Schieber 24 gegen die Federkraft in die Position 30 und gleichzeitig den Schieber 32 gegen die Federkraft in die geöffnete Position 38 bringt. Der gesamte Pumpenstrom geht in den Weiterlauf (CC- System). Wird mit Hilfe eines nicht näher dargestellten Wegeventils der Vorrangmotor angesteuert, sorgt die Ventilanordnung dafür, daß der erste Versorgungskreis 14 bevorrechtigt mit Druckmittel versorgt wird. Wird ein ausreichender Volumenstrom bzw. Prioritätsstrom 106 erreicht (Fig. 2), fällt an der Drosselstelle 18 ein bestimmter Druck ab. Auf die Steuerschieber 24, 32 wirken die jeweils abgegriffenen Druckdifferenzen, wodurch die Steuerschieber 24, 32 gegen die Federkraft ihrer Federn 22, 40 verschoben werden. Der erste Steuerschieber 24 drosselt dabei den Prioritätsstrom 106 mit einer Steuerkante 72. Der zweite Steuerschieber 32 öffnet mit einer Steuerkante 74 die Verbindung zum Zusatzmotor, der mit einem Reststrom 108 versorgt wird. Auf die Steuerschieber 24, 32 wirken unterschiedliche Druckdifferenzen, und zwar unterscheiden sie sich durch den Druckabfall am Steuerschieber 24. Die Steuerschieber 24, 32 sind voneinander entkoppelt und können sich getrennt voneinander einstellen.

Die Steuerschieber 24, 32 sind in zwei Schieberbohrungen 76, 78 in einem Deckel 42 der Pumpe 10 angeordnet (Fig. 2). Die Schieberbohrungen 76, 78 sind nach außen über Schraubverschlüsse 80, 82 verschlossen. Daneben wäre möglich, die Steuerschieber 24, 32 in einer Schieberbohrung anzuordnen, die durch eine Trennwand in zwei Bereiche aufgeteilt ist.

Fig. 3 zeigt eine Variante zu der in Fig. 1 dargestellten Ventilanordnung. Im wesentlichen gleichbleibende Bauteile sind in den Ausführungsbeispielen grundsätzlich mit den gleichen Bezugszeichen beziffert. Der erste Steuerschieber 24 ist gleich ausgeführt wie im Ausführungsbeispiel in Fig. 2. Im Gegensatz zu dem Ausführungsbeispiel in Fig. 2 mündet der Zulauf 12 in einer Steuerkammer 88 eines zweiten Steuerschiebers 34 und wirkt direkt auf eine Schieberfläche 90 in Richtung der Feder 40. Eine zusätzliche Steuerkammer, Bauraum und Kosten können eingespart werden. Die Steuerschieber 24, 34 sind teilweise geschnitten dargestellt. Um Bauraum zu sparen und leichte Steuerschieber 24, 34 zu erreichen, sind die Steuerschieber 24, 34 in Richtung der Federn 22, 40 becherförmig ausgebildet. In den Steuerkanten 72, 74 sind zur Feinsteuerung Steuerkerben 96, 102 eingebracht.

In Fig. 4 ist eine Ventilanordnung in einem Deckel 44 dargestellt, die einen Steuerschieber 26 für den ersten Versorgungskreis 14 mit einer integrierten Meßblende bzw. Drosselstelle 20 aufweist. Der Vorrangmotor ist über eine Radialbohrung 92 und eine Axialbohrung 94 mit der Pumpe 10 in der Ausgangsstellung 28 verbunden, wobei in die Axialbohrung 94 die Meßblende 20 eingesetzt ist. In Richtung der Feder 22 wirkt der Pumpendruck in einer Steuerkammer 64 über die Radialbohrung 92 und über eine Axialbohrung 98 auf eine Stirnseite 50 des Steuerschiebers 26. In Richtung der Feder 22 wirkt der Pumpendruck abzüglich dem Druckabfall an der Meßblende 20 über die Meßblende 20 auf den Steuerschieber 26. Der Steuerschieber 26 drosselt einen Prioritätsstrom 106 zum Vorrangmotor mit einer Steuerkante 104.

Der Steuerdruck in Richtung der Feder 40 des zweiten Steuerschiebers 34 wird im Deckel 44 über eine Steuerleitung 100 nach der Meßblende 20 am ersten Versorgungskreis 14 abgegriffen.

### Bezugszeichen

- 10: Pumpe
- 12: Zulauf
- 14: Versorgungskreis
- 16: Versorgungskreis
- 18: Drosselstelle
- 20: Drosselstelle
- 22: Feder
- 24: Steuerschieber
- 26: Steuerschieber
- 28: Ausgangsstellung
- 30: Arbeitsstellung
- 32: Steuerschieber
- 34: Steuerschieber
- 36: Ausgangsstellung
- 38: Arbeitsstellung
- 40: Feder
- 42: Deckel
- 44: Deckel
- 46 B: ohrung
- 48: Steuerleitung
- 50: Stirnseite
- 52: Stirnseite
- 54: Bohrung
- 56: Steuerleitung
- 58: Stirnseite 60 Stirnseite
- 62: Drosselstelle
- 64: Steuerkammer
- 66: Federkammer
- 68: Steuerkammer
- 70: Federkammer
- 72: Steuerkante
- 74: Steuerkante
- 76: Schieberbohrung
- 78: Schieberbohrung
- 80: Schraubverschluß
- 82: Schraubverschluß
- 84: Bohrung
- 86: Bohrung
- 88: Steuerkammer
- 90: Schieberfläche 92 Bohrung
- 94: Bohrung
- 96: Steuerkerbe
- 98: Bohrung
- 100: Steuerleitung
- 102: Steuerkerbe
- 104: Steuerkante
- 106: Prioritätsstrom
- 108: Reststrom

## Patentansprüche

1. Hydraulische Steuereinrichtung mit einer Pumpe (10), die über einen Zulauf (12) einen ersten Versorgungskreis (14) für einen Vorrangmotor und einen zweiten Versorgungskreis (16) für einen Zusatzmotor mit Druckmittel versorgt, wobei in den ersten Versorgungskreis (14) eine Drosselstelle (18, 20) geschaltet ist und eine an dieser Drosselstelle (18, 20) abgreifbare Druckdifferenz entgegen einer Federkraft einer ersten Feder (22) auf einen im ersten Versorgungskreis (14) angeordneten, ersten Steuerschieber (24, 26) wirkt, der von der Federkraft in Richtung einer Ausgangsstellung (28) belastet ist, in der die Verbindung zum Vorrangmotor aufgesteuert ist, und von der Druckdifferenz in Richtung einer Arbeitsstellung (30) belastbar ist, in der die Verbindung zum Vorrangmotor zugesteuert ist, und wobei ein zwischen der Pumpe (10) und dem zweiten Versorgungskreis (16) angeordneter, zweiter Steuerschieber (32, 34) von einer zweiten Feder (40) mit einer Federkraft in Richtung einer Ausgangsstellung (36) belastet ist, in der die Verbindung zum Zusatzmotor zugesteuert ist, und von einer Druckdifferenz, die im Zulauf und stromabwärts nach Steuerschieber (24, 26) und Drosselstelle (18, 20) des ersten Versorgungskreises (14) abgegriffen ist, entgegen der Federkraft in Richtung einer Arbeitsstellung (38) belastbar ist, in der die Verbindung zum Zusatzmotor aufgesteuert ist,
**dadurch gekennzeichnet,**
**daß** die zweite Feder (40) auf eine größere Druckdifferenz ausgelegt ist als die erste Feder (22).

2. Steuereinrichtung nach Anspruch 1, **dadurch gekennzeichnet, daß** zumindest einer der Steuerschieber (24, 26, 32, 34) in Richtung der Feder (22, 40) becherförmig ausgebildet ist.

3. Steuereinrichtung nach Anspruch 1 oder 2, **dadurch gekennzeichnet, daß** die Steuerschieber (24, 26, 32, 34) in einem Deckel (42, 44) der Pumpe (10) angeordnet sind.

4. Steuereinrichtung nach Anspruch 3, **dadurch gekennzeichnet, daß** die Drosselstelle (20) im ersten Versorgungskreis (14) im Deckel (44) angeordnet ist.

5. Steuereinrichtung nach Anspruch 3 oder 4, **dadurch gekennzeichnet, daß** beide Steuerschieber (24, 32; 24, 36; 26, 34) koaxial zueinander und jeweils in sacklochartigen Schieberbohrungen (76, 78) angeordnet sind, die zu entgegengesetzten Gehäuseseiten des Deckels (42) hin offen sind.

6. Steuereinrichtung nach Anspruch 5, **dadurch gekennzeichnet, daß** in jeder Schieberbohrung (76, 78) die den Steuerschieber (32, 34) belastende Feder (22, 40) sich an einem die Schieberbohrung (76, 78) absperrenden Verschlußstopfen (80, 82) abstützt.

## Claims

1. Hydraulic control device, with a pump (10) which supplies a first supply circuit (14) for a priority motor and a second supply circuit (16) for an additional motor with pressure medium via an inflow (12), a throttle point (18, 20) being inserted into the first supply circuit (14), and a pressure difference capable of being picked up at this throttle point (18, 20) acting, counter to a spring force of a first spring (22), on a first control slide (24, 26) which is arranged in the first supply circuit (14) and which is loaded by the spring force in the direction of an initial position (28), in which the connection to the priority motor is opened, and can be loaded by the pressure difference in the direction of a working position (30), in which the connection to the priority motor is closed, and a second control slide (32, 34) arranged between the pump (10) and the second supply circuit (16) being loaded by a second spring (40) with a spring force in the direction of an initial position (36), in which the connection to the addition motor is closed, and being capable of being loaded counter to the spring force, by a pressure difference which is picked up in the inflow and downstream of the control slide (24, 26) and throttle point (18, 20) of the first supply circuit (14), in the direction of a working position (38), in which the connection to the additional motor is opened, **characterized in that** the second spring (40) is designed for a greater pressure difference than the first spring (22).

2. Control device according to Claim 1, **characterized in that** at least one of the control slides (24, 26, 32, 34) is designed to be cup-shaped in the direction of the spring (22, 40).

3. Control device according to Claim 1 or 2, **characterized in that** the control slides (24, 26, 32, 34) are arranged in a cover (42, 44) of the pump (10).

4. Control device according to Claim 3, **characterized in that** the throttle point (20) in the first supply circuit (14) is arranged in the cover (44).

5. Control device according to Claim 3 or 4, **characterized in that** the two control slides (24, 32; 24, 36; 26, 34) are arranged coaxially to one another and in each case in blindhole-like slide bores (76, 78) which are open towards opposite housing sides of the cover (42).

6. Control device according to Claim 5, **characterized in that**, in each slide bore (26, 78), the spring (22, 40) loading the control slide (32, 34) is supported on a plug (80, 82) shutting off the slide bore (76, 78).

## Revendications

1. Installation de commande hydraulique comportant une pompe (10) qui, par l'intermédiaire d'une amenée (12), alimente en moyen de pression un premier circuit d'alimentation (14) pour un moteur prioritaire et un deuxième circuit d'alimentation (16) pour un moteur supplémentaire,
dans laquelle
un point d'étranglement (18, 20) est monté dans le premier circuit d'alimentation (14) et une différence de pression, mesurable à ce point d'étranglement (18, 20) agit contre la force d'un premier ressort (22) sur une première vanne de commande (24, 26), placée dans le premier circuit d'alimentation (14), qui est chargée par la force de ressort en direction d'une position initiale (28) dans laquelle la liaison vers le moteur prioritaire est ouverte et peut être chargée par la différence de pression en direction d'une position de travail (30) dans laquelle la liaison vers le moteur prioritaire est fermée, et
une deuxième vanne de commande (32, 34) placée entre la pompe (10) et le deuxième circuit d'alimentation (16) est chargée à l'aide d'un deuxième ressort (40) par une force de ressort en direction d'une position initiale (36) dans laquelle la liaison vers le moteur supplémentaire est fermée et peut être chargée, contre la force de ressort, en direction d'une position de travail (38) dans laquelle la liaison vers le moteur supplémentaire est ouverte, à l'aide d'une différence de pression mesurée dans l'amenée, en aval de la vanne de commande (24, 26) et du point d'étranglement (18, 20) du premier circuit d'alimentation (14),
**caractérisée en ce que**
le deuxième ressort (40) est conçu pour une différence de pression plus importante que celle du premier ressort (22).

2. Installation de commande selon la revendication 1,
**caractérisée en ce que**
au moins une des vannes de commande (24, 26, 32, 34) est en forme de cuvette en direction du ressort (22, 40).

3. Installation de commande selon la revendication 1 ou 2,
**caractérisée en ce que**
les vannes de commande (24, 26, 32, 34) sont disposées dans un couvercle (42, 44) de la pompe (10).

4. Installation de commande selon la revendication 3,
**caractérisée en ce que**
le point d'étranglement (20) dans le premier circuit d'alimentation (14) est placé dans le couvercle (44).

5. Installation de commande selon la revendication 3 ou 4,
**caractérisée en ce que**
les deux vannes de commande (24, 32 ; 24, 36 ; 26, 34) sont disposées coaxialement l'une par rapport à l'autre et chacune dans des perçages de vanne borgnes (76, 78) ouverts vers des côtés opposés du couvercle (42).

6. Installation de commande selon la revendication 5,
**caractérisée en ce que**
dans chaque perçage de vanne (76, 78) les ressorts (22, 40) qui chargent la vanne de commande (32, 34) s'appuient sur un bouchon de fermeture (80, 82) qui bloque le perçage de vanne (76, 78).
